# EUROPÄISCHE PATENTSCHRIFT

(11) **EP 0 914 888 B1**
(45) Veröffentlichungstag und Bekanntmachung des Hinweises auf die Patenterteilung: **25.08.2004**
(21) Anmeldenummer: 98120153.6
(22) Anmeldetag: 27.10.1998
(51) Int. Cl.: B22D 11/04, B22D 11/16

(54) **Stranggiesskokille**
Continuous casting mould
Lingotière de coulée continue

(30) Priorität: 31.10.1997 DE 19748305
(43) Veröffentlichungstag der Anmeldung: 12.05.1999
(73) Patentinhaber: SMS Demag AG, 40237 Düsseldorf (DE)
(72) Erfinder: Scholz, Heinrich, Dipl.-Ing., 40822 Mettmann (DE); Eberwein, Klaus-Peter, Dipl.-Ing., 40699 Erkrath (DE); Weyer, Axel, Dipl.-Ing., 42349 Wuppertal (DE)
(74) Vertreter: Valentin, Ekkehard, Dipl.-Ing.

(56) Entgegenhaltungen:
- EP-A- 0 101 521
- EP-A- 0 134 030
- EP-A- 0 613 743
- PATENT ABSTRACTS OF JAPAN vol. 009, no. 029 (M-356), 7. Februar 1985 & JP 59 174251 A (SUMITOMO JUKIKAI KOGYO KK), 2. Oktober 1984
- PATENT ABSTRACTS OF JAPAN vol. 008, no. 195 (M-323), 7. September 1984 & JP 59 085350 A (SHIN NIPPON SEITETSU KK), 17. Mai 1984
- PATENT ABSTRACTS OF JAPAN vol. 016, no. 217 (M-1252), 21. Mai 1992 & JP 04 041061 A (NISSHIN STEEL CO LTD), 12. Februar 1992

## Beschreibung

Die vorliegende Erfindung betrifft eine Stranggießkokille mit zwei einander gegenüberliegenden Schmalseiten und zwei einander gegenüberliegenden, die Schmalseiten übergreifenden Längsseiten, wobei mindestens eine der Schmalseiten durch ein Verstellorgan auf die andere der Schmaiseiten zu bzw. von ihr weg bewegbar ist und wobei das Verstellorgan als zwei unabhängig voneinander betätigbare Hydraulikzylindereinheiten mit je einem Zylinder und einem relativ zum Zylinder in einer Verstellrichtung verstellbaren Kolben ausgebildet ist.

Eine derartige Kokille ist z.B. aus der EP 0 613 743 A1 bekannt. Bei dieser Kokille wird die Schmalseite über eine elektromotorisch angetriebene Spindel und ein Getriebe verstellt, wobei über eine lösbare Kupplung der Neigungswinkel der Schmalseite verstellt werden kann.

Die Stranggießkokille des Standes der Technik ist insofern noch nicht ganz optimal, als zwischen dem elektromotorischen Antrieb und der Schmalseite mehrere mechanische Elemente angeordnet sind. Dies verursacht zum einen höhere Kosten, zum anderen erhöhten Wartungsbedarf. Darüber hinaus ist die Einstellgenauigkeit der Kokillenschmalseite durch die Summe der Spiele der dazwischenliegenden Einheiten ( Kupplungen, Getriebe usw. ) begrenzt.

Aus der JP - A - 59 174 251 ist eine Gießeinrichtung bekannt, bei der eine Schmalseite der Kokille über Hydraulikzylindereinheiten mit je einem Zylinder und einem relativ zu diesem verstellbaren Kolben verstellbar ist.

Die Aufgabe der vorliegenden Erfindung besteht somit darin, eine Stranggießkokille zur Verfügung zu stellen, bei der eine höhere Einstellgenauigkeit erreichbar ist.

Die Aufgabe wird dadurch gelöst, dass den Hydraulikzylindereinheiten Drucksensoren zum Erfassen der in den Hydraulikzylindereinheiten herrschenden Hydraulikdrücke zugeordnet sind, dass den Hydraulikzylindereinheiten Linearweggeber zur Erfassung der Stellung der Kolben relativ zu den Zylindern zugeordnet sind, dass Signale von Linearweggeber, Signale von Drucksensoren und Signale von einer übergeordneten Steuerung einem Positionsregelkreis zugeführt werden, welcher einer Hydraulikpumpe ein Verstellsignal zur Betätigung der Hydraulikzylindereinheiten zuführt.

Wenn die Hydraulikzylindereinheiten und die Schmalseite über trennbare Kupplungen miteinander verbunden sind, können nach Bedarf einzelne Teile der Stranggießkokille, z.B. eine einzelne Schmalseite, ausgewechselt werden, ohne die gesamte Stranggießkokille austauschen zu müssen.

Die Kupplungen weisen vorzugsweise ein Kupplungsspiel unter 0,3 mm auf, z.B. nur 0,1 mm. Ein derart geringes Kupplungsspiel kann dadurch erreicht werden, dass die Kupplungen aus je zwei Kupplungshälften bestehen, dass den Hydraulikzylindereinheiten und der Schmalseite je eine Kupplungshälfte zugeordnet ist, dass die Kupplungshälften entlang einer Kuppelfläche miteinander verschraubt sind und dass die Kuppelfläche die Verstelleinrichtung in einem von 90° verschiedenen Winkel schneidet.

Wenn den Hydraulikzylindereinheiten Klemmkörper zum Arretieren der Kolben zugeordnet sind, kann sich die Lage der Schmalseite nicht von selbst verstellen. Wenn die Klemmkörper darüber hinaus federbelastet sind, ist eine Verstellung der Kolben - bzw. hiermit korrespondierend der Schmalseite - nur möglich, wenn die Klemmkörper durch den Hydraulikdruck gelöst sind. Bei Ausfall der elektrischen Energieversorgung oder der Hydraulikflüssigkeit wird die Schmalseite daher automatisch in ihrer momentanen Position arretiert.

Weitere Vorteile und Einzelheiten ergeben sich aus den weiteren Ansprüchen sowie aus der nachfolgenden Beschreibung eines Ausführungsbeispiels. Dabei zeigen
- Figur 1: eine Stranggießkokille von oben und
- Figur 2: eine Schmalseite mit Verstellorgan.

Gemäß Fig. 1 weist eine Stranggießkokille zwei einander gegenüberliegende Schmalseiten 1 sowie zwei einander gegenüberliegende Längsseiten 2 auf. Die Längsseiten 2 übergreifen dabei die Schmalseiten 1. Gemäß Ausführungsbeispiel sind beide Schmalseiten 1 durch Verstellorgane 3 aufeinander zu bzw. voneinander weg bewegbar. Prinzipiell ist aber auch hinreichend, wenn nur eine der Schmalseiten verstellbar ist.

Wie aus Fig. 2 ersichtlich ist, besteht das Verstellorgan 3 einer Schmalseite 1 aus zwei unabhängig voneinander betätigbaren zwei Hydraulikzylindereinheiten 4. Jede Hydraulikzylindereinheit 4 weist einen Zylinder 5 und einen Kolben 6 auf, die in Gießrichtung x gesehen übereinander angeordnet sind.

Die Hydraulikyzlindereinheiten 4 sind mit der Schmalseite 1 über trennbare Kupplungen 7 verbunden. Jede der Kupplungen 7 besteht aus je zwei Kupplungshälften 8, 9, von denen je eine der Schmalseite 1 und der zugehörigen Hydraulikyzlindereinheit 4 zugeordnet ist. Ersichtlich sind die Kupplungshälften entlang einer Kuppelfläche miteinander verbunden, welche die Verstellrichtung y der Hydraulikzylindereinheit 4 in einem von 90° verschiedenen Winkel α schneidet. Um die Kupplungen 7 trennbar zu halten, ist die Verbindung der Kuppelflächen 10 vorzugsweise als Verschraubung ausgebildet. Mit dieser obenstehend beschriebenen Ausbildung der Kupplungen 7 kann das Kupplungsspiel auf 0,1 mm reduziert werden.

Den Hydraulikzylindereinheiten 4 sind ferner federbelastete Klemmkörper 11 zugeordnet. Mittels dieser Klemmkörper 11 können die Kolben 6 relativ zu den Zylindern 5 arretiert werden. Die Schmalseite 1 kann sich daher bei betätigtem Klemmkörper 11 nicht von selbst verstellen. Aufgrund der Federbelastung der Klemmkörper 11 arretieren die Klemmkörper 11 selbsttätig, wenn die elektrische Energieversorgung der Hydraulikzylindereinheiten 4 ausfällt oder wenn z.B. aufgrund eines defekten Schlauches der Hydraulikdruck plötzlich abfällt.

Wie ferner aus Fig. 2 ersichtlich ist, sind den Hydraulikzylindereinheiten 4 Drucksensoren 12 zum Erfassen der in den Hydraulikzylindereinheiten 4 herrschenden Hydraulikdrücke zugeordnet. Über den Hydraulikdruck kann bspw. ermittelt werden, wie verformbar ein gerade gegossener Strang ist, der sich in der Stranggießkokille befindet. Die durch die Drucksensoren 12 erfaßten Drücke werden Positionsregelkreisen 13 als Korrekturgrößen zugeführt. Als Istgrößen werden diesen Regelkreisen 13 die Signale von Linearweggebern 14 zugeführt, mittels derer die Stellung der Kolben 6 relativ zu den Zylindern 5 erfaßt wird. Linearweggeber für Hydraulikzylinder sind an sich bekannt, so daß eine eingehende Schilderung an dieser Stelle entbehrlich ist.

Den Positionsregelkreisen 13 wird ferner von einer nicht dargestellten, übergeordneten Steuerung eine Sollgröße zugeführt. Aus der Differenz von Sollgröße und Istgröße ermitteln die Positionsregelkreise 13 dann unter Berücksichtigung des in dem entsprechenden Hydraulikzylinder 4 herrschenden Druckes als Korrekturgröße ein Verstellsignal. Das Verstellsignal wird einer Hydraulikpumpe 15 zugeführt, mittels derer die korrespondierende Hydraulikzylindereinheit 4 betätigbar ist.

Durch die Linearweggeber 14 sind die Positionen der Kolben 6 relativ zu ihren korrespondierenden Zylindern 5 erfaßbar. Der relative Verstellweg der Kolben 6 kann also direkt durch die Linearweggeber 14 erfaßt werden. Um diese relative Verstellung in eine absolute Verstellung der Schmalseite 1 umrechnen zu können, ist noch ein Bezugspunkt erforderlich. Zum Kalibrieren der Positionsregelung für die Schmalseite wird die Schmalseite 1 daher vor einem Stranggießen von der anderen Schmalseite 1 weg bewegt, bis sie an Anschlägen 16 anstößt. Diese Anschläge 16 stellen bezüglich der Stranggießkokille feste Bezugspunkte dar. Unter Berücksichtigung des bei Erreichen der Anschläge 16 anstehenden Signale der Linearweggeber 14 können die danach von den Linearweggebern 14 übermittelten Signale daher in einen absoluten Verstellweg für die Schmalseite 1 umgerechnet werden. Die Lageregelung der Schmalseite 1 kann daher auf diese Weise kalibriert werden.

Mit der nunmehr bestehenden Möglichkeit, aufgrund des erfaßbaren Hydraulikdruckes die Verstellkräfte berechnen zu können, kann nunmehr auch die Schmalseitenanstellung im Gießbetrieb optimiert werden. Hierzu werden den Positionsregelkreisen 13 der Schmalseite 1 auch die erfaßten Drücke des anderen Positionsregelkreises 13 der Schmalseite 1 zugeführt. Aus der Differenz oder dem Verhältnis der Drücke zueinander kann dann erfaßt werden, ob die Schmalseitenanstellung korrekt ist. Wenn bspw. das Verhältnis des von dem in Fig. 2 oberen Drucksensor 12 erfaßten Druckes zu dem durch den in Fig. 1 unteren Drucksensor 12 erfaßten Druck zwischen 1:1 und 3:1 liegt, erfolgt keine Änderung des Anstellwinkels β. Wird hingegen das Verhältnis 3:1 überschritten, wird der Anstellwinkel β vergrößert, bis das Verhältnis der Drücke den Wert 2:1 erreicht. Wird umgekehrt der Wert 1:1 unterschritten, wird der Anstellwinkel β verkleinert, bis das Druckverhältnis 2:1 beträgt.

### Bezugszeichenliste

- 1: Schmalseiten
- 2: Längsseiten
- 3: Verstellorgane
- 4: Hydraulikzylindereinheiten
- 5: Zylinder
- 6: Kolben
- 7: Kupplungen
- 8, 9: Kupplungshälften
- 10: Kuppelfläche
- 11: Klemmkörper
- 12: Drucksensoren
- 13: Positionsregelkreise
- 14: Linearweggeber
- 15: Hydraulikpumpen
- 16: Anschläge

- x: Gießrichtung
- y: Verstellrichtung
- α, β: Winkel

## Patentansprüche

1. Stranggießkokille mit zwei einander gegenüberliegenden Schmalseiten (1) und zwei einander gegenüberliegenden, die Schmalseiten (1) übergreifenden Längsseiten (2), wobei mindestens eine der Schmalseiten (1) durch ein Verstellorgan (3) auf die andere der Schmalseiten (1) zu bzw. von ihr weg bewegbar ist und wobei das Verstellorgan (3) als zwei unabhängig voneinander betätigbare Hydraulikzylindereinheiten (4) mit je einem Zylinder (5) und einem relativ zum Zylinder (5) in einer Verstellrichtung (y) verstellbaren Kolben (6) ausgebildet ist,
**dadurch gekennzeichnet,**
**dass** den Hydraulikzylindereinheiten (4) Drucksensoren (12) zum Erfassen der in den Hydraulikzylindereinheiten (4) herrschenden Hydraulikdrücke zugeordnet sind,
**dass** den Hydraulikzylindereinheiten (4) Linearweggeber (14) zur Erfassung der Stellung der Kolben (6) relativ zu den Zylindern (5) zugeordnet sind,
**dass** Signale von Linearweggeber (14), Signale von Drucksensoren (12) und Signale von einer übergeordneten Steuerung einem Positionsregelkreis (13) zugeführt werden,
welcher einer Hydraulikpumpe (15) ein Verstellsignal zur Betätigung der Hydraulikzylindereinheiten (4) zuführt.

2. Stranggießkokille nach Anspruch 1,
**dadurch gekennzeichnet,**
**dass** die Hydraulikzylindereinheiten (4) in Gießrichtung (x) gesehen übereinander angeordnet sind.

3. Stranggießkokille nach Anspruch 1 oder 2,
**dadurch gekennzeichnet,**
**dass** die Hydraulikzylindereinheiten (4) und die Schmalseite (1) über trennbare Kupplungen (7) miteinander verbunden sind.

4. Stranggießkokille nach Anspruch 3,
**dadurch gekennzeichnet,**
**dass** die Kupplungen (7) ein Kupplungsspiel unter 0,3 mm aufweisen.

5. Stranggießkokille nach Anspruch 3 oder 4,
**dadurch gekennzeichnet,**
**dass** die Kupplungen (7) aus je zwei Kupplungshälften (8, 9) bestehen, dass den Hydraulikzylindereinheiten (4) und der Schmalseite (1) je eine Kupplungshälfte (8, 9) zugeordnet ist, dass die Kupplungshälften (8, 9) jeder Kupplung (7) entlang einer Kuppelfläche (10) miteinander veschraubt sind und dass die Kuppelfläche (10) die Verstelleinrichtung (y) in einem vom 90° verschiedenen Winkel (α) schneidet.

6. Stranggießkokille nach einem der Ansprüche 1 bis 5,
**dadurch gekennzeichnet,**
**dass** den Hydraulikzylindereinheiten (4) Klemmkörper (11) zum Arretieren der Kolben (6) zugeordnet sind.

7. Stranggießkokille nach Anspruch 6,
**dadurch gekennzeichnet,**
**dass** die Klemmkörper (11) federbelastet sind.

8. Betriebsverfahren für eine Stranggießkokille mit Schmalseiten (1), wobei mindestens eine Schmalseite (1) durch mindestens eine Hydraulikzylindereinheit (4) mit einem Zylinder (5) und einem Kolben verstellt wird,
**dadurch gekennzeichnet,**
**dass** der in der Hydraulikflüssigkeit herrschende Druck und die Position des Kolbens (6) relativ zum Zylinder (5) durch einen der Hydraulikzylindereinheit (4) zugeordneten Linearweggeber (14) erfasst wird und einem Positionsregelkreis (13) zum Betätigen einer Hydraulikpumpe (15) für die Hydraulikzylindereinheit (4) zugeführt wird.

9. Betriebsverfahren nach Anspruch 8,
**dadurch gekennzeichnet,**
**dass** die mindestens eine Schmalseite (1) auch durch eine zweite Hydraulikzylindereinheit (4) verstellt wird, dass der in der zweiten Hydraulikzylindereinheit (4) herrschende Hydraulikdruck erfasst wird und dem Positionsregelkreis (13) der ersten Hydraulikzylindereinheit (4) als Korrekturgröße zugeführt wird.

10. Betriebsverfahren nach Anspruch 8,
**dadurch gekennzeichnet,**
**dass** zur Lageregelung der Verstellweg des Verstellorgans (3, 6) durch einen Linearweggeber (14) erfasst wird und dass zum Kalibrieren der Lageregelung die Schmalseite (1) zunächst zu einem bezüglich der Stranggießkokille festen Punkt (16), z.B. einem Anschlag (16), verfahren und dann die vom Linearweggeber (14) übermittelten Signale unter Berücksichtigung des bei Erreichen des festen Punktes (16) anstehenden Signals in einen absoluten Verstellweg für die Schmalseite (1) umgerechnet wird.

11. Betriebsverfahren nach Anspruch 10,
**dadurch gekennzeichnet,**
**dass** die Schmalseite (1) durch mindestens eine Hydraulikzylindereinheit (4) verstellt wird.

## Claims

1. Continuous casting mould with two mutually opposite narrow sides (1) and two mutually opposite long sides (2) engaging over the narrow sides (1), wherein at least one of the narrow sides (1) is movable by an adjusting element (3) towards and away from the other of the narrow sides (1) and wherein the adjusting element (3) is constructed as two mutually independently actuable hydraulic cylinder units (4) each with a respective cylinder (5) and a piston (6) adjustable relative to the cylinder (5) in an adjusting direction (y), **characterised in that** pressure sensors (12) for detecting the hydraulic pressures prevailing in the hydraulic cylinder units (4) are associated with the hydraulic cylinder units (4), linear travel transmitters (14) for detecting the setting of the pistons (6) relative to the cylinders (5) are associated with the hydraulic cylinder units (4) and signals from linear travel transmitters (14), signals from pressure sensors (12) and signals from a superordinate control are fed to a position regulating circuit (13) which feeds to a hydraulic pump (15) an adjustment signal for actuation of the hydraulic cylinder units (4).

2. Continuous casting mould according to claim 1, **characterised in that** the hydraulic cylinder units (4) are arranged one above the other as seen in casting direction (x).

3. Continuous casting mould according to claim 1 or 2, **characterised in that** the hydraulic cylinder units (4) and the narrow side (1) are connected together by way of separable couplings (7).

4. Continuous casting mould according to claim 3, **characterised in that** the couplings (7) have a coupling play below 0.3 millimetres.

5. Continuous casting mould according to claim 3 or 4, **characterised in that** the couplings (7) each consist of two coupling halves (8, 9), that a respective coupling half (8, 9) is associated with each of the hydraulic cylinder units (4) and the narrow side (1), that the coupling halves (8, 9) of each coupling (7) are screwed together along a coupling surface (10) and that the coupling surface (10) intersects the adjusting direction (y) at an angle (α) differing from 90°.

6. Continuous casting mould according to one of claims 1 to 5, **characterised in that** clamping bodies (11) for locking the pistons (6) are associated with the hydraulic cylinder units (4).

7. Continuous casting mould according to claim 6, **characterised in that** the clamping bodies (11) are spring-loaded.

8. Operating method for a continuous casting mould with narrow sides (1), wherein at least one narrow side (1) is adjusted by at least one hydraulic cylinder unit (4) with a cylinder (5) and a piston, **characterised in that** the pressure prevailing in the hydraulic fluid and the position of the piston (6) relative to the cylinder (5) are detected by a linear travel transmitter (14) associated with the hydraulic cylinder unit (4) and fed to a position regulating circuit (13) for actuating a hydraulic pump (15) for the hydraulic cylinder unit (4).

9. Operating method according to claim 8, **characterised in that** the at least one narrow side (1) is also adjusted by a second hydraulic cylinder unit (4) and that the hydraulic pressure prevailing in the second hydraulic cylinder unit (4) is detected and is fed to the position regulating circuit (13) of the first hydraulic cylinder unit (4) as a correction magnitude.

10. Operating method according to claim 8, **characterised in that** for position regulation the adjusting travel of the adjusting element (3, 6) is detected by a linear travel transmitter (14) and that for calibration of the position regulation the narrow side (1) is initially moved to a point (16), for example an abutment (16), fixed with respect to the continuous casting mould and then the signals transmitted by the linear travel transmitter (14) are converted, with consideration of the signal arising on attainment of the fixed point (16), into an absolute adjustment travel for the narrow side (1).

11. Operating method according to claim 10, **characterised in that** the narrow side (1) is adjusted by at least one hydraulic cylinder unit (4).

## Revendications

1. Lingotière de coulée continue comportant deux côtés étroits (1) opposés l'un à l'autre et deux côtés longitudinaux (2) opposés l'un à l'autre et empiétant sur les côtés étroits (1), au moins un des côtés étroits (1) étant déplaçable grâce à un organe de réglage (3) en direction de l'autre des côtés étroits (1) ou à partir de celui-ci et l'organe de commande (3) étant conçu sous forme de deux unités à vérin hydraulique (4) actionnables indépendamment l'une de l'autre et comportant chacune un vérin (5) et un piston (6) réglable relativement au vérin (5) dans un sens de réglage (y),
**caractérisée en ce que**
sont associés aux unités à vérin hydraulique (4) des capteurs de pression (12) pour l'enregistrement des pressions hydrauliques régnant dans les unités à vérin hydraulique (4),
sont associés aux unités à vérin hydraulique (4), des indicateurs de course linéaire (14) pour l'enregistrement de la position des pistons (6) par rapport aux vérins (5),
des signaux de l'indicateur de course linéaire (14), des signaux des capteurs de pression (12) et des signaux d'une commande préposée sont communiqués à une boucle de réglage de position (13),
qui communique à une pompe hydraulique (15) un signal de réglage pour l'actionnement des unités à vérin hydraulique (4).

2. Lingotière de coulée continue selon la revendication 1,
**caractérisée en ce que**
les unités à vérin hydraulique (4), vu dans le sens de la coulée (x), sont superposées.

3. Lingotière de coulée continue selon la revendication 1 ou 2,
**caractérisée en ce que**
les unités à vérin hydraulique (4) et le côté étroit (1) sont reliés l'un à l'autre par des accouplements séparables (7).

4. Lingotière de coulée continue selon la revendication 3,
**caractérisée en ce que**
les accouplements (7) présentent un jeu d'accouplement inférieur à 0 ,3 mm.

5. Lingotière de coulée continue selon la revendication 3 ou 4,
**caractérisée en ce que**
les accouplements (7) sont composés chacun de deux moitiés d'accouplement (8, 9), qu'aux unités à vérin hydraulique (4) et au côté étroit (1) est associée respectivement une moitié d'accouplement (8, 9), que les moitiés d'accouplement (8, 9) de chaque accouplement (7) sont vissées l'une à l'autre le long d'une surface d'accouplement (10) et que la surface d'accouplement (10) coupe le dispositif de réglage (y) suivant un angle ( ) différent de 90°.

6. Lingotière de coulée continue selon l'une quelconque des revendications 1 à 5,
**caractérisée en ce qu'**aux
unités à vérin hydraulique (4) sont associés des corps de blocage (11) pour arrêter les pistons (6).

7. Lingotière de coulée continue selon la revendication 6,
**caractérisée en ce que**
les corps de blocage (11) sont chargés par ressort.

8. Procédé d'exploitation pour lingotière de coulée continue à côtés étroits (1), au moins un côté étroit (1) étant réglé à l'aide d'au moins une unité à vérin hydraulique (4) comportant un vérin (5) et un piston,
**caractérisé en ce que**
la pression régnant dans le liquide hydraulique et la position du piston (6) par rapport au vérin (5) est enregistrée par un indicateur de course linéaire (14) associé à l'unité à vérin hydraulique (4) et est communiquée à une boucle de réglage de position (13) pour l'actionnement d'une pompe hydraulique (15) pour l'unité à vérin hydraulique (4).

9. Procédé d'exploitation selon la revendication 8,
**caractérisé en ce que**
l'au moins un côté étroit (1) est aussi réglé par une deuxième unité à vérin hydraulique (4), que la pression hydraulique régnant dans la deuxième unité à vérin hydraulique (4) est enregistrée et communiquée à la boucle de réglage de position (13) de la première unité à vérin hydraulique (4) en tant que grandeur corrective.

10. Procédé d'exploitation selon la revendication 8,
**caractérisé en ce que**,
pour le réglage de position, la course de réglage de l'organe de réglage (3, 6) est enregistrée par un indicateur de course linéaire (14) et que, pour le calibrage du réglage de position, le côté étroit (1) est d'abord parcouru jusqu'à un point fixe (16) par rapport à la lingotière de coulée continue, par exemple une butée (16), et que les signaux transmis par l'indicateur de course linéaire (14) sont alors convertis, en tenant compte du signal incident à l'atteinte du point fixe (16), en une course de réglage absolue pour le côté étroit (1).

11. Procédé d'exploitation selon la revendication 10,
**caractérisé en ce que**
le côté étroit (1) est réglé par au moins une unité à vérin hydraulique (4).
